# EUROPÄISCHE PATENTSCHRIFT

(11) **EP 0 704 085 B1**
(45) Veröffentlichungstag und Bekanntmachung des Hinweises auf die Patenterteilung: **26.03.1997**
(21) Anmeldenummer: 94920440.8
(22) Anmeldetag: 09.06.1994
(51) Int. Cl.: G09F 19/16

(54) **VERFAHREN UND VORRICHTUNG ZUM ERZEUGEN VON ZWEI- ODER DREIDIMENSIONALEN BILDERN IN GASFÖRMIGEN MEDIEN**
PROCESS AND DEVICE FOR PRODUCING TWO- OR THREE-DIMENSIONAL IMAGES IN GASEOUS MEDIA
PROCEDE ET DISPOSITIF PERMETTANT DE PRODUIRE DES IMAGES BI- OU TRIDIMENSIONNELLES DANS DES SUBSTANCES GAZEUSES

(30) Priorität: 14.06.1993 DE 4319680
(43) Veröffentlichungstag der Anmeldung: 03.04.1996
(73) Patentinhaber: WENDE, Klaus Gustav, D-80798 München (DE)
(72) Erfinder: WENDE, Klaus Gustav, D-80798 München (DE)
(74) Vertreter: Schulz, Rütger, Dr. Dipl.-Phys.
(86) Internationale Anmeldenummer: EP9401888
(87) Internationale Veröffentlichungsnummer: WO9429837

(56) Entgegenhaltungen:
- DE-A- 4 027 471
- DE-A- 4 128 949
- US-A- 4 870 485
- PATENT ABSTRACTS OF JAPAN vol. 17, no. 673 (P-1658) 10. Dezember 1993 & JP,A,05 224 608 (HITACHI) 3. September 1993
- PATENT ABSTRACTS OF JAPAN vol. 016, no. 500 (P-1437) 15. Oktober 1992 & JP,A,04 180 084 (HIROSHI DAIMON) 26. Juni 1992

## Beschreibung

Die Erfindung betrifft ein Verfahren und eine Vorrichtung zum Erzeugen von zwei- oder dreidimensionalen Bildern in gasförmigen Medien, insbesondere in der Erdatmosphäre.

Im Stand der Technik werden im Rahmen von sog. "Lasershows" mit Hilfe von Lasern, die mit sichtbarem Licht arbeiten, über den Köpfen der Zuschauer sog. "schwebende" Bilder am Nachthimmel erzeugt. Diese Bilder brauchen jedoch eine Projektionsfläche, die in den meisten Fällen eine dünne Gaze ist, die man am dunklen Nachthimmel nicht sehen kann und die teilweise durchscheinend ist. In anderen Fällen wird zur Bilderstellung Nebel oder Rauch verwendet, wobei an den Nebeltröpfchen oder den Rauchteilchen das Laserlicht reflektiert oder gestreut wird, so daß die Beobachter ein Bild sehen können. Werden zur Bilderzeugung Nebel oder Rauchwolken benötigt, so ist dies einmal von sich aus störend und zum anderen kann der Betrachter aufgrund unvermeidbaren Streulichtes durch Luftfeuchtigkeit oder Staub jeweils den bzw. die Laserstrahlen sehen, mit denen dann an der Interferenz- bzw. der Fokussierungsstelle der Laserstrahlen das Bild erzeugt wird. Der Betrachter hat also niemals das Gefühl, daß ein selbstleuchtendes Bild frei im Raum erscheint.

Aus der DE-A-41 28 949 ist ein Verfahren zur räumlichen Darstellung von Bildern bekannt, bei dem ein Medium verwendet wird, in dem Teilchen einer lumineszenzfähigen Substanz verteilt sind. Zwei Strahlenbündel werden in dem Medium so überlagert, daß an ihren Schnittpunkten die lumineszenzfähigen Teilchen aktiviert und zur Lichtemission gebracht werden.

Aus der JP-A-418 0084 ist ein ähnliches Verfahren bekannt, bei dem Laserstrahlen verschiedener Wellenlängen so überlagert werden, daß an ihren Schnittpunkten die Moleküle des Mediums optisch auf ein metastabiles Energieniveau gepumpt werden. Bei der Rückkehr in den Grundzustand wird von den Molekülen Licht emittiert, so daß durch rasterartiges Verschieben der Strahlenschnittpunkte eine Folge von Leuchtpunkten erzeugt wird, die insgesamt ein räumliches Bild darstellen.

Bei einem aus der US-A-4 870 485 bekannten Gerät zum Erzeugen dreidimensionaler Bilder werden Teilchen von Phosphoren in einer Flüssigkeit dispergiert, die sich innerhalb einer Kammer befindet, oder solche Phosphor-Teilchen werden in einem transparenten Kunststoffkörper, einem Gel oder einem Gas suspendiert. Laserstrahlen, die über Spiegel abgelenkt werden, werden computergesteuert so durch das Medium geführt, daß an den Kreuzungspunkten eine Anregung der Phosphore stattfindet und sich so ein Bildpunkt ergibt.

Diese Verfahren haben den Nachteil, daß zur Bilderzeugung ein räumlich abgeschlossenes Medium verwendet werden muß, in dem eine optisch pumpbare Substanz dispergiert ist, die im sichtbaren Spektralbereich liegende Lumineszenzstrahlung liefert. Atmosphärische Luft enthält solche Substanzen nicht, so daß die Anwendung dieser Verfahren auf abgeschlossene Glasbehälter beschränkt ist.

Dementsprechend ist es Aufgabe der Erfindung, Maßnahmen anzugeben, mit denen insbesondere in der Atmosphäre leuchtende Bilder erzeugt werden können, ohne daß dazu Projektionsflächen oder andere Hilfsmittel wie Nebel oder Rauch oder Medien mit optisch pumpbaren Substanzen eingesetzt werden müssen.

Diese Aufgabe wird mit einem Verfahren gelöst, das die im Patentanspruch 1 aufgeführten Merkmale aufweist.

Weitere, vorteilhafte Ausgestaltungen des erfindungsgemäßen Verfahrens und eine zu seiner Durchführung geeignete Vorrichtung sind in den Unteransprüchen angegeben.

Es zeigen:
- Fig. 1: den schematischen Aufbau einer erfindungsgemäßen Vorrichtung mit zwei Laserstrahl-Ablenksystemen
- Fig. 2: in einem Blockschaltbild die gesamte Anordnung

Die Erfindung geht davon aus, daß Stickstoff- und Sauerstoffmoleküle in sehr großen elektrischen Feldern ionisiert werden können (Feldionisation), und daß bei Rekombination bzw. bei Wiedereinfang eines Elektrons Energie frei wird, die von dem betreffenden Molekül dann als Lichtstrahlung (Lichtblitz) im sichtbaren Spektralbereich abgegeben wird. Werden solche Leuchterscheinungen an vor gegebenen Punkten, beispielsweise einer zweidimensionalen oder dreidimensionalen Matrix hervorgerufen, so kann ein zwei- bzw. dreidimensionales Bild hergestellt werden. Ein Lichtpunkt, der mit ca. 25 Hz wiederholt wird, erscheint dem Betrachter als stehend. Das menschliche Auge hat eine Auflösung von etwa 1 Bogenminute. Bei einer Entfernung von 100 m von dem zu erzeugenden Bild kann also eine Linie gezeichnet werden, wenn die erzeugten Lichtpunkte etwa 3cm auseinander liegen.

Gemäß der Erfindung werden die Lichtpunkte dadurch erzeugt, daß ein oder mehrere Laserstrahlen, die vorzugsweise außerhalb oder am Rande des sichtbaren Spektralbereiches emittieren, an dem jeweils vorgesehenen Ort, wo der Lichtpunkt erscheinen soll, gebündelt werden. Entsprechende Vorrichtung ist in der Fig. 1 dargestellt. Durch einen oder mehrere Laser (1) werden Laser-Strahlen oder Strahlimpulse (2) erzeugt, deren Strahlquerschnitt zunächst in einer optischen Einrichtung (2) z.B. mittels eines Spiegels oder einer Linse aufgefächert bzw. defokussiert wird. Von dem Aufweitungsspiegel (3) fällt das Laserstrahlenbündel auf einen Fokussierungsspiegel (4), der das empfangene Laserlicht bündelt und in einer Entfernung von 10 -100 m in einem schmalen Raumbereich fokussiert, in dem dann die Feldstärke so hoch wird, daß die darin befindlichen atmosphärischen Gase, vornehmlich also Stickstoff und Sauerstoff, ionisiert werden. Der Ionisation folgt wegen der hohen Rekombinationswahrscheinlichkeit unmittelbar der Laserimpuls nach. Bei der in Fig. 1 dargestellten Anordnung wird beispielsweise ein CO₂-Laser oder auch ein YAG-Laser eingesetzt. Ein solcher Laser emittiert im infraroten Spektralbereich, so daß die Beobachter den Laserstrahl nicht sehen können, sondern nur den von ihm hervorgerufenen Effekt, also den Lichtblitz (9) bzw. das aus solchen Lichtblitzen (9) zusammengesetzte Bild.

Die in der Fig. 1 dargestellten Aufweitungsspiegel (3) können zugleich auch zur Strahlablenkung eingesetzt werden, so daß - analog zur Ablenkung eines Elektronenstrahls in einem schwarz-weiß-Fernsehbild - der Fokussierungspunkt der Laserstrahlimpulse eine vorgegebene Punktmatrix abtastet und an denjenigen Matrixpunkten, die im Bild hell erscheinen sollen, Lichtblitze (9) erzeugt. Die Fokussierungsspiegel haben beispielsweise einen Durchmesser von 30 bis 50cm. Beide Spiegel, vorzugsweise das gesamte Strahlablenksystem (3) und der Laser (1), sind auf einer sehr schweren Platte (5) montiert, um Strahlablenkungen zu vermeiden, die aufgrund von Boden-Erschütterungen auftreten könnten. Beispielsweise können für die Montage der Spiegel luftgelagerte Granitplatten mit einem Gewicht von etwa 4 Tonnen eingesetzt werden. Als Alternative sind montierbare Stahlkonstruktionen denkbar.

Die beiden in Fig. 1 dargestellten Laserstrahlenbündel müssen im Fokussierungspunkt nicht unbedingt phasengleich sein. Es kommt nur darauf an, daß genügend viele Moleküle der atmosphärischen Luft ionisiert werden. Wird jedoch Phasenrichtigkeit erreicht, so ist eine Erhöhung der Feldstärke an dem Fokussierungspunkt zu erwarten, so daß die Lichtausbeute ansteigt.

Die optische Einrichtung (3), mit der die Laserstrahlbündel so abgelenkt werden, daß ihr Fokussierungspunkt die Zeilen und Spalten des vorgesehenen Bildes abscannt, kann mit Piezoelementen ausgerüstet sein. Diese Piezoelemente bewegen den Ablenkspiegel und erreichen damit die Strahlablenkung. Möglich sind auch sog. Scanner, z.B. drehende Spiegel mit elektrischen Spulenanordnungen, ebenso auch sog. Bragg-Reflektoren. Die räumliche Tiefe, d.h. die dritte Dimension, kann dadurch erzielt werden, daß die Brennweite der optischen Einrichtung verändert wird (Zoom).

In einer alternativen Ausführungsform wird der Laserstrahl nach einer Vorverstärkung über ein Spiegelsystem an jeweils einzelne parallele Verstärker geschickt. Nach einer erneuten, beispielsweise 10-fachen Verstärkung, die eine 10 MW Impuls-Spitzenleistung ergibt, werden die 10 einzelnen Laserstrahlen über getrennte Ablenksysteme auf die gemeinsame Fokuslinse gelenkt und an den vorgesehenen Bildpunkten beispielsweise in etwa 100 m Entfernung von den Fokuslinsen fokussiert. Da die Wiederholungsfrequenz der Laserimpulse 5 kHz betragen kann, lassen sich mit diesem System 50.000 Lichtpunkte pro Sekunde erzeugen. Dies genügt beispielsweise für die Herstellung einer im freien Raum schwebenden Leuchtschriftanzeige.

In der Fig. 2 sind schematisch die Komponenten der Ablenkvorrichtung dargestellt. Die gesamte Steuerung wird auf die Laserstrahlenquelle (1) synchronisiert. Dazu werden aus den Laserimpulsen mit einem Triggerimpulsgenerator (8) elektrische Signale abgeleitet, die in der Computersteuerung (6) für die Triggerung der Ablenkvorrichtung verwertet werden.

Auf den Triggerimpuls werden in der Computersteuerung (6) die in einer Speichereinheit bereitliegenden Positionsdaten abgerufen und zu Signalen verarbeitet, die der optischen Einrichtung (3) zuugeführt werden, die danach eigenständig die Positioniereinheiten für die Ablenkspiegel einstellt. Während der Einstellzeit werden die nächsten Positionsdaten von der Speichereinheit bereitgestellt. Nach Ablauf der für den gesamten Vorgang verfügbaren Zeit, die weniger als 200 ms beträgt, ist die Einstellung der Positioniereinheiten (7) abgeschlossen, und von der Synchronisierungsquelle der nächste Lichtimpuls abgegeben, der nun das erste Bild generiert und gleichzeitig als Triggerung für die Einstellung des nächsten Positioniervorgangs dient.

Für die Gewinnung eines Triggerimpulses aus dem Laserstrahl impuls kann in dem Triggerimpulsgenerator ein Fototransistors eingesetzt werden, dessen Asgangssignal in einem AD-Wandler in ein digitales Signal umgeformt wird.

Als Speichereinheit kann beispielsweise ein Standard-Bürocomputer mit einer RAM-Speicherkapazität von mehr als 40MB verwendet werden. In diesem Speicher sind die benötigten Positionsdaten für die zu erzeugenden Bildpunkte abgelegt. Ein Byte enthält dabei die Information für eine Positioniereinheit. Zur Speicherung der X- und Y-Koordinaten des Bildes werden beispielsweise bei 16 möglichen Positionen jeweils 4 Bit benötigt. Aufgrund des Triggersignals werden die bereitliegenden Daten an die Positioniereinheiten (7) übertragen. Nach der Übertragung der Daten werden die Randpositionsdaten bereitgestellt.

Jede Positioniereinheit (7) besteht aus einer separaten elektrischen Steuerung und einem mechanischen Teil. Der mechanische Teil kann beispielsweise aus einem Drehmagneten bestehen, der durch Festwiderstände auf die 16 möglichen Positionen eingestellt wird. Alternativ zu kann aber auch ein Stellmotor (Schrittmotor) eingesetzt werden.

## Patentansprüche

1. Verfahren zum Erzeugen von zwei- oder dreidimensionalen selbstleuchtenden Bildern in gasförmigen Medien,
insbesondere in der Erdatmosphäre,
bei dem das jeweilige Bild mit einer Folge von Lichtblitzen aufgebaut wird, die in dem gasförmigen Medium an den für den Bildaufbau vorgesehenen Bildpunkten durch Ionisation der atmosphärischen Gasteilchen mittels Fokussierung eines oder mehrerer Laserstrahlen (2) ausgelöst werden, deren Frequenz außerhalb des sichtbaren Spektralbereichs liegt.

2. Verfahren nach Anspruch 1,
**dadurch gekennzeichnet, daß**
die Bildpunkte durch Scannen des Laserstrahl-Fokussierungspunktes entlang den Zeilen, den Spalten und ggfs. den Reihen einer zwei- bzw. dreidimensionalen Bildpunktmatrix erzeugt werden.

3. Verfahren nach Anspruch 1 oder 2,
**dadurch gekennzeichnet, daß**
die einzelnen Laserstrahlen (2) nach Austritt aus dem Laser (1) zunächst in einer optischen Einrichtung (2) aufgeweitet und anschließend mit einem Fokussierungsspiegel auf den jeweils vorgesehenen Bildpunkt (9) fokussiert werden.

4. Verfahren nach Anspruch 3,
**dadurch gekennzeichnet, daß**
die optische Einrichtung (3) zugleich die zum Abscannen des Bildes notwendige Ablenkung der Laserstrahlen (2) ausführt.

5. Verfahren nach einem der Ansprüche 1 bis 4,
**dadurch gekennzeichnet, daß**
zur Erzeugung dreidimensionaler Bilder die Fokussierungsebene der Laserstrahlen (2) schrittweise verschoben wird.

6. Verfahren nach einem der Ansprüche 1 bis 5
**dadurch gekennzeichnet, daß**
ein Laser (1) verwendet wird, dessen Impulsfolge mehr als 500 Hz, insbesondere ca. 5 kHz beträgt.

7. Verfahren nach einem der Anprüche 1 bis 6,
**dadurch gekennzeichnet, daß**
die Ausgangs-Strahlen eines Lasers (1) über ein Spiegelsystem an eine Anzahl parallel arbeitender Laser-Verstärker geleitet werden, und daß die Ausgangsstrahlen der Laser-Verstärker jeweils über eigene Defokussierungs-und Ablenksysteme auf eine gemeinsame Fokussierungslinse geleitet werden.

8. Vorrichtung zur Durchführung eines Verfahrens nach einem der Ansprüche 1 bis 7,
**gekennzeichnet durch**
einen oder mehrere Laser (1), bei denen die Frequenz des emittierten Lichtes außerhalb des sichtbaren Spektralbereiches liegt,
eine optischen Einrichtung (2) zur Ablenkung der von dem (den) Laser(n) emittierten Strahlenbündel gemäß den Koordinaten der zu erzeugenden Lichtpunkte, und durch einen oder mehrere Fokussierungsspiegel (4) zur Fokussierung der Laserstrahlen an den vorgesehenen Lichtpunkten.

9. Vorrichtung nach Anspruch 8,
**gekennzeichnet durch**
einen Triggerimpulsgenerator (8), der aus den von dem Laser (1) abgegebenen Strahlimpulsen Triggersignale gewinnt,
eine Computersteuerung, die in Antwort auf einen Triggerimpuls aus den Koordinaten-Daten des zu erzeugenden Lichtpunktes ein Steuersignal für eine Positioniervorrichtung (7) gewinnt, mit der die optische Einrichtung (3) verstellt wird.

## Claims

1. A process for producing two- or three-dimensional self-luminous images in gaseous media, in particular in earth atmosphere, in which the respective image is built up by means of a series of light flashes caused at the image points intended for the image built-up in the gaseous medium through ionization of the atmospheric gas molecules by means of focusing one or several laser beams (2) whose frequency lies outside the visible spectral range.

2. A process according to claim 1,
**characterized in that**
the image points are generated by scanning the laser beam focal point along the lines, the columns and possibly the rows of a two- or three-dimensional image point matrix.

3. A process according to claim 1 or 2,
**characterized in that**
after leaving the laser (1) the individual laser beams (2) are firstly diverged in an optical device (2) and subsequently focused at the respective, intended image point (9) by means of a focusing mirror.

4. A process according to claim 3,
**characterized in that**
the optical device (3) simultaneously effects the deflection of the laser beams (2) required for scanning the image.

5. A process according to any one of claims 1 to 4,
**characterized in that**
for producing three-dimensional images the focal plane of the laser beams (2) is progressively displaced.

6. A process according to any one of claims 1 to 5,
**characterized in that**
a laser (1) is used whose pulse repetition frequency is over 500 Hz, in particular approx. 5 kHz.

7. A process according to any one of claims 1 to 6,
**characterized in that**
the output beams of a laser (1) are supplied to a number of laser amplifiers operating in parallel via a system of mirrors, and that said output beams of said laser amplifiers are each guided to a common focusing lens via built-in defocusing and deflection systems.

8. A device for carrying out the process according to any one of claims 1 to 7,
**characterized by**
one or several lasers (1) on which the frequency of the emitted light lies outside the visible spectral range,
an optical device (3) for deflecting the bundle of beams emitted by the laser(s) in accordance with the coordinates of the light spots to be produced, and by
one or several focusing mirrors (4) for focusing the laser beams at the intended light spots.

9. A device according to claim 8,
**characterized by**
a trigger pulse generator (8) generating triggering signals from the beam pulses emitted by the laser (1),
a computer control producing a control signal for a positioning device (7), by means of which the optical device (3) is adjusted, from the coordinate data of the light spot to be produced in response to a trigger pulse.

## Revendications

1. Procédé de production d'images bidimensionnelles ou tridimensionnelles autolumineuses dans des fluides gazeux, en particulier dans l'atmosphère terrestre, dans lequel l'image respective est constituée d'une suite d'éclairs lumineux, qui sont déclenchés dans le fluide gazeux aux points d'image prévus pour la constitution de l'image, par ionisation des particules de gaz atmosphérique, par focalisation d'un ou de plusieurs rayons laser (2), dont la fréquence se situe à l'extérieur du domaine spectral visible.

2. Procédé selon la revendication 1, caractérisé en ce que les points d'image sont produits par balayage du point de focalisation du rayon laser le long des lignes, des colonnes et éventuellement des rangées d'une matrice de points d'image bidimensionnelle ou tridimensionnelle.

3. Procédé selon la revendication 1 ou 2, caractérisé en ce que les différents rayons laser (2), après sortie du laser (1), sont d'abord élargis dans un dispositif optique (2) puis sont focalisés au moyen d'un miroir de focalisation sur le point d'image (9) prévu dans chaque cas.

4. Procédé selon la revendication 3, caractérisé en ce que le dispositif optique (3) réalise en même temps la déviation des rayons laser (2), nécessaire pour le balayage de l'image.

5. Procédé selon l'une des revendications 1 à 4, caractérisé en ce que pour produire des images tridimensionnelles le plan de focalisation des rayons laser (2) est déplacé pas à pas.

6. Procédé selon l'une des revendications 1 à 5, caractérisé en ce qu'est utilisé un laser (1) dont la succession des impulsions est supérieure à 500 Hz, en particulier environ égale à 5 kHz.

7. Procédé selon l'une des revendications 1 à 6, caractérisé en ce que les rayons de sortie d'un laser (1) sont envoyés par un système de miroirs à un nombre d'amplificateurs lasers fonctionnant en parallèle, et en ce que les rayons de sortie des amplificateurs lasers sont envoyés chacun par leurs propres systèmes de focalisation et de déviation sur une lentille de défocalisation commune.

8. Dispositif pour la mise en oeuvre d'un procédé selon l'une des revendications 1 à 7, caractérisé par un ou plusieurs lasers (1), dans lesquels la fréquence de la lumière émise se situe à l'extérieur du domaine spectral visible, un dispositif à optique (2) pour la déviation des faisceaux de rayon émis par le(les) laser(s) selon les coordonnées des points lumineux à produire, et par un ou plusieurs miroirs de focalisation (4) pour la focalisation des rayons laser aux points lumineux prévus.

9. Dispositif selon la revendication 8, caractérisé par un générateur d'impulsions de déclenchement (8), qui produit des signaux de déclenchement à partir des impulsions de rayons délivrés par le laser (1) et par une commande par ordinateur, qui en réponse à une impulsion de déclenchement produit, à partir des données des coordonnées du point lumineux à produire, un signal de commande, pour un dispositif de positionnement (7), avec lequel le dispositif optique (3) est réglé.
